# FASCICULE DE BREVET EUROPEEN

(11) **EP 3 834 691 B1**
(45) Date de publication et mention de la délivrance du brevet: **30.08.2023**
(21) Numéro de dépôt: 20212908.6
(22) Date de dépôt: 09.12.2020
(51) Int. Cl.: A47L 9/04

(54) **TÊTE DE NETTOYAGE ÉQUIPÉE D'UN ÉLÉMENT DE NETTOYAGE AMOVIBLE**
REINIGUNGSKOPF AUSGESTATTET MIT EINEM ABNEHMBAREN REINIGUNGSELEMENT
CLEANING HEAD PROVIDED WITH A REMOVABLE CLEANING ELEMENT

(30) Priorité: 09.12.2019 FR 1913983
(43) Date de publication de la demande: 16.06.2021
(73) Titulaire: SEB S.A., 69130 Ecully (FR)
(72) Inventeur: CORITON, Nicolas, 78270 Blaru (FR); MARTI, Antoine, 27400 Louviers (FR)
(74) Mandataire: SEB Développement

(56) Documents cités:
- DE-A1-102012 020 832
- DE-A1-102017 208 959
- US-A1- 2017 055 791
- US-A1- 2018 184 871

## Description

### Domaine technique

La présente invention concerne le domaine des têtes de nettoyage destinées à nettoyer une surface, et plus particulièrement des aspirateurs équipés d'une tête d'aspiration permettant d'aspirer les poussières et les déchets de faible granulométrie présents sur une surface à nettoyer.

### Etat de la technique

Les aspirateurs équipés d'une tête d'aspiration sont bien connus sur le marché, ceux-ci permettant de nettoyer des surfaces par aspiration pour l'évacuation des poussières et des déchets de faible granulométrie reposant sur celles-ci. La surface à aspirer peut par exemple être du carrelage, du parquet, du stratifié, de la moquette ou un tapis.

Une tête d'aspiration comprend de façon connue un corps principal comportant une semelle munie d'une face inférieure et d'un orifice d'aspiration débouchant dans la face inférieure de la semelle. La face inférieure de la semelle est destinée à être positionnée de manière attenante à la surface à aspirer durant l'utilisation de la tête d'aspiration.

Afin d'améliorer l'efficacité d'aspiration d'une tête d'aspiration, notamment pour aspirer efficacement des poussières et des déchets reposant sur une moquette, il est connu d'équiper la tête d'aspiration d'un élément de nettoyage monté de manière amovible dans un logement de réception prévu sur le corps principal et débouchant dans la face inférieure de la semelle. Un tel élément de nettoyage peut par exemple comporter une brosse rotative qui peut être motorisée ou non. Une telle brosse rotative permet en particulier de soulever des poussières, des fils ou des déchets présents sur une moquette, un tapis etc., pour mieux les aspirer.

Le fait que l'élément de nettoyage soit monté de manière amovible dans un logement de réception prévu sur le corps principal permet à un utilisateur par exemple de nettoyer la brosse rotative ou de la remplacer.

Afin d'éviter un retrait indésiré de l'élément de nettoyage hors du logement de réception pendant l'utilisation de la tête d'aspiration, il est connu d'équiper l'élément de nettoyage d'un organe de verrouillage configuré pour coopérer avec le corps principal, tel qu'un organe de verrouillage à baïonnette ou un organe de verrouillage nécessitant l'utilisation d'un outil spécifique pour le déplacer dans une position de libération.

Par conséquent, le retrait d'un tel élément de nettoyage hors du logement de réception peut s'avérer complexe pour certains utilisateurs.

Le document DE 10 2012 020 832 A1 divulgue une tête de nettoyage comprenant un capot amovible et un organe de verrouillage bloquant ou autorisant un déplacement du capot amovible.

### Résumé de l'invention

La présente invention vise à remédier à tout ou partie de ces inconvénients.

Le problème technique à la base de l'invention consiste notamment à fournir une tête de nettoyage équipée d'un élément de nettoyage amovible et assurant un retrait aisé et ergonomique de l'élément de nettoyage.

A cet effet, la présente invention concerne une tête de nettoyage, en particulier pour aspirateur domestique, comprenant :
- un corps principal comportant un logement de réception débouchant dans une face inférieure du corps principal,
- un élément de nettoyage monté de manière amovible dans le logement de réception et configuré pour être retiré hors du logement de réception selon une direction de retrait, et
- un organe de verrouillage qui est configuré pour verrouiller l'élément de nettoyage dans le logement de réception.

L'organe de verrouillage est élastiquement déformable et est monté mobile sur le corps principal.

L'organe de verrouillage comprend :
- une partie de verrouillage qui est mobile entre une position de verrouillage dans laquelle la partie de verrouillage coopère avec un élément de verrouillage prévu sur l'élément de nettoyage de manière à empêcher un retrait de l'élément de nettoyage hors du logement de réception et une position de libération dans laquelle la partie de verrouillage libère l'élément de verrouillage de manière à autoriser un retrait de l'élément de nettoyage hors du logement de réception,
- une partie de commande qui est mobile entre une position inactive et une position active, et
- une partie de liaison reliant la partie de commande et la partie de verrouillage.

L'organe de verrouillage est configuré de telle sorte qu'un déplacement de la partie de commande de la position inactive à la position active déforme élastiquement au moins la partie de liaison de manière à entraîner un déplacement de la partie de verrouillage de la position de verrouillage à la position de libération.

En d'autres termes, l'organe de verrouillage est configuré de telle sorte qu'un déplacement de la partie de commande de la position inactive à la position active entraîne une déformation élastique de la partie de liaison qui génère un déplacement de la partie de verrouillage de la position de verrouillage à la position de libération.

Une telle configuration de la tête de nettoyage selon la présente invention permet un déverrouillage de l'élément de nettoyage uniquement en déplaçant la partie de commande de la position inactive à la position active, ce qui assure un retrait aisé et ergonomique de l'élément de nettoyage hors du logement de réception.

De plus, une telle configuration de la tête de nettoyage limite le nombre de pièces mobiles pour réaliser le verrouillage de l'élément de nettoyage, ce qui simplifie la tête de nettoyage selon la présente invention, et lui confère une fiabilité accrue.

La tête de nettoyage peut en outre présenter une ou plusieurs des caractéristiques suivantes, prises seules ou en combinaison.

Selon un mode de réalisation de l'invention, la partie de verrouillage comporte une extrémité libre qui est configurée pour coopérer avec l'élément de verrouillage.

Selon un mode de réalisation de l'invention, la direction de retrait s'étend transversalement, et de préférence perpendiculairement, à une direction de déplacement de la tête de nettoyage.

Selon un mode de réalisation de l'invention, la partie de liaison est courbée. Cette configuration permet une déformation progressive de la partie de liaison pour éviter une rupture prématurée de cette zone après plusieurs cycles de verrouillage et déverrouillage de l'élément de nettoyage amovible.

Selon un mode de réalisation de l'invention, la partie de liaison a une forme sensiblement en arc de cercle.

Selon un mode de réalisation de l'invention, lors du déplacement de la partie de commande de la position inactive à la position active, la partie de liaison a une déformation élastique plus importante que la partie de verrouillage et plus importante que la partie de commande.

Selon un mode de réalisation de l'invention, lors du déplacement de la partie de commande de la position inactive à la position active, la partie de commande et la partie de verrouillage subissent des déformations élastiques négligeables comparativement à celle de la partie de liaison. De préférence, seule la partie de liaison de l'organe de verrouillage est élastiquement déformée lors du déplacement de la partie de commande de la position inactive à la position active.

Selon un mode de réalisation de l'invention, la partie de commande et la partie de verrouillage sont inclinées l'une par rapport à l'autre, l'organe de verrouillage étant configuré de telle sorte qu'un angle d'inclinaison entre la partie de commande et la partie de verrouillage présente une première valeur lorsque la partie de verrouillage occupe la position de verrouillage et une deuxième valeur lorsque la partie de verrouillage occupe la position de libération. La première valeur peut par exemple être comprise entre 40 et 90°, et avantageusement entre 50 et 80°. La deuxième valeur peut par exemple être comprise entre 30 et 80°, et avantageusement entre 30 et 60°.

Selon un mode de réalisation de l'invention, la deuxième valeur est inférieure à la première valeur.

Selon un mode de réalisation de l'invention, la partie de commande est montée coulissante sur le corps principal selon une direction de coulissement qui s'étend transversalement à la direction de retrait.

Selon un mode de réalisation de l'invention, la direction de coulissement s'étend sensiblement verticalement lorsque la tête de nettoyage repose sur une surface de support sensiblement horizontale.

Selon un mode de réalisation de l'invention, la tête de nettoyage comporte un bouton d'actionnement configuré pour être actionné par un utilisateur, le bouton d'actionnement étant monté mobile sur le corps principal entre une première position de bouton et une deuxième position de bouton, le bouton d'actionnement et l'organe de verrouillage étant configurés de telle sorte qu'un déplacement du bouton d'actionnement de la première position de bouton à la deuxième position de bouton entraîne un déplacement de la partie de commande de la position inactive à la position active. Une telle configuration de la tête de nettoyage simplifie encore le retrait de l'élément de nettoyage hors du logement de réception.

Selon un mode de réalisation de l'invention, le bouton d'actionnement est distinct de l'organe de verrouillage.

Selon un mode de réalisation de l'invention, le bouton d'actionnement est intégré à l'organe de verrouillage, et est par exemple fixé à la partie de commande.

Selon un mode de réalisation de l'invention, le bouton d'actionnement est configuré pour être déplacé dans la deuxième position de bouton par un appui d'un utilisateur sur le bouton d'actionnement. Le bouton d'actionnement forme ainsi un bouton poussoir.

Selon un mode de réalisation de l'invention, le bouton d'actionnement est actionnable manuellement par un utilisateur depuis une face supérieure du corps principal.

Selon un mode de réalisation de l'invention, le bouton d'actionnement comporte une partie d'actionnement, telle qu'un doigt d'actionnement, qui est configurée pour coopérer avec la partie de commande, et par exemple pour venir en appui contre la partie de commande.

Selon un mode de réalisation de l'invention, l'organe de verrouillage présente une forme sensiblement en L.

Selon un mode de réalisation de l'invention, l'organe de verrouillage comporte une première branche formant la partie de commande et une deuxième branche formant la partie de verrouillage.

Selon un mode de réalisation de l'invention, l'organe de verrouillage est réalisé en une seule pièce, et est par exemple monobloc. Il s'agit par exemple d'une pièce plastique obtenue par injection sous-pression. Ainsi, l'organe de verrouillage peut être facilement produit en grande quantité permettant de contenir le prix revient de la tête de nettoyage.

Selon un mode de réalisation de l'invention, le corps principal comporte une ouverture de passage débouchant dans le logement de réception et à travers laquelle l'élément de nettoyage peut être retiré hors du logement de réception, et l'élément de nettoyage comporte un bouchon de fermeture qui est configuré pour fermer au moins partiellement l'ouverture de passage lorsque l'élément de nettoyage est monté dans le logement de réception.

Selon un mode de réalisation de l'invention, l'ouverture de passage est prévue sur une face latérale du corps principal.

Selon un mode de réalisation de l'invention, l'élément de verrouillage est prévu sur le bouchon de fermeture. Ainsi, l'élément de verrouillage peut être facilement obtenu de fabrication avec le bouchon de fermeture.

Selon un mode de réalisation de l'invention, le bouchon de fermeture comporte une partie de préhension configurée pour être saisie par un utilisateur lors du retrait de l'élément de nettoyage hors du logement de réception.

Selon un mode de réalisation de l'invention, la tête de nettoyage comporte un dispositif de détrompage configuré pour imposer une orientation angulaire relative entre le bouchon de fermeture et le corps principal lors d'une insertion de l'élément de nettoyage dans le logement de réception.

Selon un mode de réalisation de l'invention, le dispositif de détrompage comporte au moins un élément de détrompage, tel qu'une nervure de détrompage, prévu sur le bouchon de fermeture, et au moins un organe de détrompage, tel qu'une rainure de détrompage, prévu sur le corps principal.

Selon un mode de réalisation de l'invention, l'organe de verrouillage est configuré pour solliciter élastiquement la partie de commande vers la position inactive et la partie de verrouillage vers la position de verrouillage, lorsque la partie de verrouillage occupe la position de libération.

Selon un mode de réalisation de l'invention, la tête de nettoyage comporte une butée d'appui contre laquelle prend appui la partie de verrouillage lorsque la partie de commande est déplacée de la position inactive à la position active.

Avantageusement, au moins la partie de verrouillage est de forme allongée.

Avantageusement, la partie de commande et la partie de verrouillage sont chacune de forme allongée.

Avantageusement, la partie de verrouillage est configurée pour basculer autour du point d'appui lorsque la partie de commande est déplacée, de préférence en translation, entre la position inactive et la position active. Il en résulte que, lorsque la partie de verrouillage passe de la position de verrouillage à la position de libération, son extrémité libre se déplace en arc de cercle pour se dégager de l'élément de verrouillage dans la position de libération. Dans cette configuration, la partie de liaison qui est déformable élastiquement réalise avantageusement une fonction pivot et assure aussi un rappel élastique de la partie de commande vers sa position inactive depuis une position active et en l'absence de sollicitation sur la partie de commande. Le mécanisme de verrouillage / déverrouillage ainsi obtenu, et qui comprend au moins l'organe de verrouillage et la butée d'appui, est simple et fiable.

Selon un mode de réalisation de l'invention, la butée d'appui est disposée d'un côté de la partie de verrouillage et la partie de commande, qui s'étend depuis la partie de liaison, est disposée de l'autre côté de la partie de verrouillage, c'est-à-dire du côté de la partie de verrouillage qui est opposé à la butée d'appui. Cette configuration permet de déverrouiller l'élément de nettoyage amovible en poussant la partie de commande. Cette configuration permet de simplifier davantage le mécanisme de verrouillage / déverrouillage comprenant au moins l'organe de verrouillage et la butée d'appui.

Selon un mode de réalisation de l'invention, la butée d'appui est configurée pour contacter la partie de verrouillage au niveau du deuxième tiers de la longueur de la partie de verrouillage. Cette configuration permet de limiter les efforts nécessaires au déverrouillage tout en limitant l'encombrement interne que représente le mécanisme de verrouillage / déverrouillage.

Selon un mode de réalisation de l'invention, la butée d'appui est prévue sur le corps principal.

Selon un mode de réalisation de l'invention, la butée d'appui est configurée pour entraîner la déformation élastique de la partie de liaison lorsque la partie de commande est déplacée de la position inactive à la position active.

Selon un mode de réalisation de l'invention, l'élément de nettoyage comporte une brosse rotative.

Selon un mode de réalisation de l'invention, la tête de nettoyage comporte un dispositif d'entraînement configuré pour entraîner en rotation la brosse rotative autour d'un axe de rotation sensiblement confondu avec un axe d'extension de la brosse rotative.

Selon un mode de réalisation de l'invention, la brosse rotative comporte une première extrémité de brosse configurée pour être couplée en rotation au dispositif d'entraînement, et une deuxième extrémité de brosse supportée par le bouchon de fermeture et montée mobile en rotation par rapport au bouchon de fermeture.

Selon un mode de réalisation de l'invention, le dispositif d'entraînement comporte un moteur d'entraînement dont l'axe de sortie peut être sensiblement aligné avec l'axe de rotation de la brosse rotative ou être décalé par rapport l'axe de rotation de la brosse rotative.

Selon un mode de réalisation de l'invention, l'élément de verrouillage peut être formé par une rainure de verrouillage, une butée de verrouillage ou encore un épaulement de verrouillage.

Selon un mode de réalisation de l'invention, la partie de commande est actionnable manuellement depuis l'extérieur de la tête de nettoyage.

Selon un mode de réalisation de l'invention, l'élément de nettoyage comporte un carter de brosse s'étendant au moins en partie autour de la brosse rotative, et l'élément de verrouillage est prévu sur le carter de brosse.

Selon un mode de réalisation de l'invention, la tête de nettoyage comporte un élément de sollicitation, par exemple prévu sur le corps principal, configuré pour solliciter l'élément de nettoyage selon la direction de retrait et hors du logement de réception.

Selon un mode de réalisation de l'invention, la partie de verrouillage s'étend selon une direction d'extension qui est sensiblement parallèle à une direction de déplacement de la tête de nettoyage.

Selon un mode de réalisation de l'invention, la tête de nettoyage est une tête d'aspiration.

### Brève description des figures

De toute façon l'invention sera bien comprise à l'aide de la description qui suit en référence aux dessins schématiques annexés représentant, à titre d'exemple non limitatif, une forme d'exécution de cette tête de nettoyage.
[Fig 1] La figure 1 est une vue en perspective de dessus d'une tête de nettoyage selon la présente invention.
[Fig 2] La figure 2 est une vue en perspective de dessus de la tête de nettoyage de la figure 1 montrant un élément de nettoyage de la tête de nettoyage partiellement retiré.
[Fig 3] La figure 3 est une vue en perspective de dessus de la tête de nettoyage de la figure 1 montrant l'élément de nettoyage partiellement retiré.
[Fig 4] La figure 4 est une vue partielle en perspective de la tête de nettoyage de la figure 1 montrant l'élément de nettoyage partiellement retiré.
[Fig 5] La figure 5 est une vue en coupe de la tête de nettoyage de la figure 1 selon un plan de coupe s'étendant perpendiculairement à un axe d'extension de l'élément de nettoyage.
[Fig 6] La figure 6 est une vue en coupe de la tête de nettoyage de la figure 1 selon un plan de coupe s'étendant parallèlement à un axe d'extension de l'élément de nettoyage.
[Fig 7] La figure 7 est une vue en perspective d'un organe de verrouillage appartenant à la tête de nettoyage de la figure 1.

### Description détaillée

Les figures 1 à 7 représentent une tête de nettoyage 2, et plus particulièrement une tête d'aspiration, comprenant un manchon de raccordement 3 auquel est destiné à être raccordé un embout d'un tube rigide ou flexible, lui-même raccordé au système d'aspiration de l'aspirateur (non illustré). Diverses variantes d'aspirateurs existent déjà sur le marché et pourront être utilisées avec la tête de nettoyage 2 selon l'invention ; ces variantes étant connues de l'homme du métier, elles ne sont pas détaillées dans la présente demande de brevet.

La tête de nettoyage 2 comprend un corps principal 4 configuré pour être déplacé sur une surface à nettoyer. Le manchon de raccordement 3 est avantageusement monté en liaison pivot par rapport au corps principal 4 de manière à permettre un pivotement du corps principal 4 vers l'avant et vers l'arrière lors d'un déplacement de la tête de nettoyage 2 selon une direction de déplacement D1.

Le corps principal 4 comprend une semelle 5 munie d'une face inférieure 6 configurée pour être orientée vers la surface à nettoyer, et un orifice d'aspiration 7 débouchant sur la face inférieure 6. L'orifice d'aspiration 7 communique avec le manchon de raccordement 3 par le biais notamment d'un passage de liaison 8 formé au moins en partie par exemple par un conduit de liaison flexible. L'orifice d'aspiration 7 peut par exemple présenter une forme allongée et s'étendre transversalement, et par exemple perpendiculairement, à la direction de déplacement D1 de la tête de nettoyage 2.

Le corps principal 4 comprend en outre un logement de réception 9 qui débouche dans la face inférieure 6 de la semelle 5 via l'orifice d'aspiration 7, et qui est relié fluidiquement au passage de liaison 8. Ainsi, selon le mode de réalisation représenté sur les figures, le logement de réception 9 forme une chambre d'aspiration.

La tête de nettoyage 2 comprend également un élément de nettoyage 11 monté de manière amovible dans le logement de réception 9 et configuré pour être retiré hors du logement de réception 9 selon une direction de retrait D2. De façon avantageuse, la direction de retrait D2 s'étend transversalement, et de préférence perpendiculairement, à la direction de déplacement D1 de la tête de nettoyage 2.

Selon le mode de réalisation représenté sur les figures, le corps principal 4 comporte une ouverture de passage 12 débouchant dans le logement de réception 9 et à travers laquelle l'élément de nettoyage 11 peut être retiré hors du logement de réception 9. De façon avantageuse, l'ouverture de passage 12 est prévue sur une face latérale du corps principal 4.

Selon le mode de réalisation représenté sur les figures, l'élément de nettoyage 11 comporte une brosse rotative 13 qui est montée rotative dans le logement de réception 9, et un bouchon de fermeture 14 qui est configuré pour fermer au moins partiellement l'ouverture de passage 12 lorsque l'élément de nettoyage 11 est monté dans le logement de réception 9.

La tête de nettoyage 2 comporte en outre un dispositif d'entraînement 15 configuré pour entraîner en rotation la brosse rotative 13 autour d'un axe de rotation sensiblement confondu avec un axe d'extension de la brosse rotative 13. Le dispositif d'entraînement 15 comprend plus particulièrement un moteur d'entraînement électrique 16 dont l'axe de sortie peut être sensiblement aligné avec l'axe de rotation de la brosse rotative 13 ou être décalé par rapport l'axe de rotation de la brosse rotative 13.

De façon avantageuse, la brosse rotative 13 comporte une première extrémité de brosse 13.1 configurée pour être couplée en rotation au dispositif d'entraînement 15, et une deuxième extrémité de brosse 13.2 supportée par le bouchon de fermeture 14 et montée mobile en rotation par rapport au bouchon de fermeture 14. Selon le mode de réalisation représenté sur les figures, le dispositif d'entraînement 15 comporte une courroie d'entraînement 17 configurée pour coupler l'arbre de sortie du moteur d'entraînement électrique 16 à un organe d'accouplement 18 qui s'étend coaxialement avec la brosse rotative 13 et qui est couplé en rotation avec la première extrémité de brosse 13.1 de la brosse rotative 13.

De façon avantageuse, le bouchon de fermeture 14 comporte une partie de préhension 19 configurée pour être saisie par un utilisateur pour permettre un retrait de l'élément de nettoyage 11 hors du logement de réception 9, et la tête de nettoyage 2 comporte un dispositif de détrompage configuré pour imposer une orientation angulaire relative entre le bouchon de fermeture 14 et le corps principal 4 lors d'une insertion de l'élément de nettoyage 11 dans le logement de réception 9 via l'ouverture de passage 12. Selon le mode de réalisation représenté sur les figures, le dispositif de détrompage comporte une paire d'éléments de détrompage 21, tels que deux nervures de détrompage, prévus sur le bouchon de fermeture 14, et une paire d'organes de détrompage 22, tels que deux rainures de détrompage, prévus sur le corps principal 4.

Afin d'assurer un verrouillage de l'élément de nettoyage 11 dans le logement de réception 9, la tête de nettoyage 2 comporte un organe de verrouillage 23 (voir notamment la figure 7) qui est élastiquement déformable et qui est monté mobile sur le corps principal 4.

Selon le mode de réalisation représenté sur les figures, l'organe de verrouillage 23 est monobloc et présente une forme sensiblement en L. Selon une variante de réalisation non représentée sur les figures, l'organe de verrouillage 23 pourrait être réalisé de plusieurs pièces (deux ou plus) attachées ensemble de manière réversible sans mouvement de translation l'une par rapport à l'autre (par exemple par clipsage, vissage) ou attachées ensemble de manière irréversible (par exemple par collage, soudage, sur-moulage).

L'organe de verrouillage 23 comporte plus particulièrement une première branche formant une partie de commande 24, une deuxième branche formant une partie de verrouillage 25, et une partie de liaison 26 qui est courbée, par exemple de manière sensiblement en arc de cercle, et qui relie la partie de commande 24 et la partie de verrouillage 25. De façon avantageuse, au moins la partie de verrouillage 25 est de forme allongée. Selon le mode de réalisation représenté sur les figures, la partie de commande 24 et la partie de verrouillage 25 sont chacune de forme allongée.

La partie de commande 24 est montée coulissante sur le corps principal 4 selon une direction de coulissement D3 et entre une position inactive (voir la figure 5) et une position active. De façon avantageuse, la direction de coulissement D3 s'étend transversalement à la direction de retrait D2, et sensiblement verticalement lorsque la tête de nettoyage 2 repose sur une surface de support sensiblement horizontale.

La partie de verrouillage 25 est mobile entre une position de verrouillage (voir la figure 5) dans laquelle la partie de verrouillage 25 coopère avec un élément de verrouillage 27 prévu sur l'élément de nettoyage 11, et par exemple sur le bouchon de fermeture 14, de manière à empêcher un retrait de l'élément de nettoyage 11 hors du logement de réception 9, et une position de libération dans laquelle la partie de verrouillage 25 libère l'élément de verrouillage 27 de manière à autoriser un retrait de l'élément de nettoyage 11 hors du logement de réception 9. L'élément de verrouillage 27 peut prendre différentes formes, et peut par exemple être formé par un logement de verrouillage, tel qu'une rainure de verrouillage, une butée de verrouillage ou encore un épaulement de verrouillage.

De façon avantageuse, la partie de verrouillage 25 comporte une extrémité libre 25.1 qui est configurée pour coopérer avec l'élément de verrouillage 27 dans la position de verrouillage et pour se dégager de l'élément de verrouillage 27 dans la position de libération.

Selon le mode de réalisation représenté sur les figures, la partie de commande 24 et la partie de verrouillage 25 sont inclinées l'une par rapport à l'autre d'un angle d'inclinaison, et l'organe de verrouillage 23 est configuré de telle sorte que l'angle d'inclinaison entre la partie de commande 24 et la partie de verrouillage 25 présente une première valeur lorsque la partie de verrouillage 25 occupe la position de verrouillage et une deuxième valeur lorsque la partie de verrouillage 25 occupe la position de libération, la deuxième valeur étant inférieure à la première valeur. Il en résulte que, lorsque la partie de verrouillage 25 passe de la position de verrouillage à la position de libération, son extrémité libre 25.1 se déplace en arc de cercle pour se dégager de l'élément de verrouillage 27 dans la position de libération. Dans l'exemple représenté aux figures, l'extrémité libre 25.1 de la partie de verrouillage 25 se déplace verticalement vers le haut entre la position de verrouillage et la position de libération.

L'organe de verrouillage 23 est également configuré de telle sorte qu'un déplacement de la partie de commande 24 de la position inactive à la position active entraîne une déformation élastique de la partie de liaison 26 et un déplacement de la partie de verrouillage 25 de la position de verrouillage à la position de libération. De façon avantageuse, l'organe de verrouillage 23 est configuré pour solliciter élastiquement la partie de commande 24 vers la position inactive et la partie de verrouillage 25 vers la position de verrouillage, lorsque la partie de verrouillage 25 occupe la position de libération.

Selon le mode de réalisation représenté sur les figures, la tête de nettoyage 2 comporte une butée d'appui 28 (voir la figure 5) prévue sur le corps principal 4 et contre laquelle prend appui la partie de verrouillage 25 lorsque la partie de commande 24 est déplacée de la position inactive à la position active. La butée d'appui 28 est plus particulièrement configurée pour entraîner la déformation élastique de la partie de liaison 26 lorsque la partie de commande 24 est déplacée de la position inactive à la position active.

Avantageusement, la butée d'appui 28 est disposée d'un côté de la partie de verrouillage 25 et la partie de commande 24, qui s'étend depuis la partie de liaison 26, est disposée de l'autre côté de la partie de verrouillage 25. Un tel agencement, permet à la partie de verrouillage 25 de basculer autour de la butée d'appui 28 lorsque la partie de commande 24 est déplacée, de préférence en translation, entre la position inactive et la position active. Dans cette configuration, la partie de liaison 26 qui est déformable élastiquement réalise avantageusement une fonction pivot et assure aussi un rappel élastique de la partie de commande 24 vers sa position inactive en l'absence de sollicitation sur la partie de commande 24.

La butée d'appui 28 est configurée pour contacter la partie de verrouillage 25 au niveau du deuxième tiers de la longueur de la partie de verrouillage 25. Cette configuration permet de limiter les efforts nécessaires au déverrouillage tout en limitant l'encombrement interne que représente le mécanisme de verrouillage / déverrouillage comprenant l'organe de verrouillage 23 et la butée d'appui 28.

De préférence, la tête de nettoyage 2 et l'organe de verrouillage 23 sont conçus de telle sorte que, lors du déplacement de la partie de commande 24 de la position inactive à la position active, la partie de liaison 26 a une déformation élastique plus importante que la partie de verrouillage 25 et une déformation élastique plus importante que la partie de commande 24.

Lors du déplacement de la partie de commande 24 de la position inactive à la position active, la partie de commande 24 et la partie de verrouillage 25 subissent des déformations élastiques négligeables comparativement à celle de la partie de liaison 26. Autrement dit, la tête de nettoyage 2 et l'organe de verrouillage 23 sont conçus pour que ce soit la partie de liaison 26 qui se déforme en priorité lors du déplacement de la partie de commande 24 de la position inactive à la position active. Outre la présence de la butée d'appui 28, la déformation de la partie de liaison 26 peut être privilégiée en ajustant les formes et épaisseurs de la partie de commande 24, de la partie de verrouillage 25 et de la partie de liaison 26 de l'organe de verrouillage 23.

Selon le mode de réalisation représenté sur les figures, la tête de nettoyage 2 comporte de plus un bouton d'actionnement 29 qui est configuré pour être actionné par un utilisateur, par exemple avec un doigt de l'utilisateur, et qui est monté mobile sur le corps principal 4 entre une première position de bouton (voir la figure 1) et une deuxième position de bouton. Selon le mode de réalisation représenté sur les figures, le bouton d'actionnement 29 est distinct de l'organe de verrouillage 23. Toutefois, selon une variante de réalisation non représentée sur les figures, le bouton d'actionnement 29 pourrait être fixé à l'organe de verrouillage 23, et par exemple à la partie de commande 24, ou le bouton d'actionnement 29 et l'organe de verrouillage 23 pourraient être réalisés en une seule pièce en matière plastique obtenue par injection sous-pression.

Le bouton d'actionnement 29 et l'organe de verrouillage 23 sont configurés de telle sorte qu'un déplacement du bouton d'actionnement 29 de la première position de bouton à la deuxième position de bouton entraîne un déplacement de la partie de commande 24 de la position inactive à la position active. A cet effet, le bouton d'actionnement 29 comporte une partie d'actionnement 31, telle qu'un doigt d'actionnement, qui est configurée pour coopérer avec la partie de commande 24, et par exemple pour venir en appui contre une portion d'appui 24.1 de la partie de commande 24. De façon avantageuse, le bouton d'actionnement 29 est actionnable manuellement par un utilisateur depuis une face supérieure du corps principal 4.

Afin de retirer l'élément de nettoyage 11 hors du logement de réception 9, par exemple pour nettoyer la brosse rotative 13 ou remplacer cette dernière, l'utilisateur actionne, et par exemple presse, le bouton d'actionnement 29 de manière à déplacer la partie de commande 24 dans la position active et donc la partie de verrouillage 25 dans la position de libération, et exerce une traction sur la partie de préhension 19. Lorsque l'utilisateur relâche le bouton d'actionnement 29, la partie de commande 24 et la partie de verrouillage 25 sont déplacées respectivement dans la position inactive et dans la position de verrouillage du fait que l'organe de verrouillage 23 reprend élastiquement sa position initiale.

Lorsque l'utilisateur souhaite repositionner l'élément de nettoyage 11 dans le logement de réception 9, il appuie sur le bouton d'actionnement 29 de manière à déplacer la partie de verrouillage 25 dans la position de libération, insère l'élément de nettoyage 11 dans le logement de réception 9 jusqu'à ce que ce dernier s'accouple avec l'organe d'accouplement 18, puis relâche le bouton d'actionnement 29 de manière à verrouiller l'élément de nettoyage 11 sur le corps principal 4. Le repositionnement de l'élément de nettoyage 11 peut toutefois être simplifié en prévoyant une surface inclinée sur l'élément de nettoyage 11, et par exemple sur le bouchon de fermeture 14, qui est configurée pour déplacer la partie de verrouillage 25 dans la position de libération lors de l'introduction de l'élément de nettoyage 11 dans le logement de réception 9 via l'ouverture de passage 12.

Selon une variante de réalisation de l'invention non représentée sur les figures, la partie de commande 24 pourrait être directement actionnable manuellement depuis l'extérieur de la tête de nettoyage 2.

Selon une autre variante de réalisation de l'invention non représentée sur les figures, l'élément de nettoyage 11 pourrait comporter un carter de brosse s'étendant au moins en partie autour de la brosse rotative 13, et l'élément de verrouillage 27 pourrait être prévu sur le carter de brosse.

Selon encore une autre variante de réalisation de l'invention non représentée sur les figures, la tête de nettoyage 2 pourrait comporter un élément de sollicitation, par exemple prévu sur le corps principal 4, configuré pour solliciter l'élément de nettoyage 11 selon la direction de retrait D2 et hors du logement de réception 9. La présence d'un tel élément de sollicitation permet de provoquer une éjection partielle de l'élément de nettoyage 11 hors du logement de réception 9 lorsque la partie de commande 24 est déplacée dans la position active.

Selon une autre variante de réalisation de l'invention non représentée sur les figures, l'élément de nettoyage 11 pourrait être une barrette de poils ou un support de serpillère équipé ou non d'un réservoir de liquide.

Selon encore une autre variante de réalisation de l'invention non représentée sur les figures, la portion de la partie de verrouillage 25 configurée pour coopérer avec l'élément de verrouillage 27 pourrait être une portion intermédiaire de la partie de verrouillage 25 se situant entre la partie de liaison 26 et l'extrémité libre 25.1 de la partie de verrouillage 25.

Selon une variante de réalisation de l'invention non représentée sur les figures, un mouvement de translation du bouton d'actionnement 29 pourrait être transmis à la partie de commande 24 via une surface de came par exemple prévue sur le bouton d'actionnement 29.

Selon une variante de réalisation non représentée sur les figures, la partie de liaison 26 est réalisée en matière plastique flexible et est surmoulée sur une partie de verrouillage 25 et une partie de commande 24 réalisées en matériaux plastiques plus rigides.

Bien entendu, la présente invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

## Revendications

1. Tête de nettoyage (2) comprenant :
- un corps principal (4) comportant un logement de réception (9) débouchant dans une face inférieure (6) du corps principal (4),
- un élément de nettoyage (11) monté de manière amovible dans le logement de réception (9) et configuré pour être retiré hors du logement de réception (9) selon une direction de retrait (D2), et
- un organe de verrouillage (23) qui est configuré pour verrouiller l'élément de nettoyage (11) dans le logement de réception (9),
**caractérisée en ce que** l'organe de verrouillage (23) est élastiquement déformable et est monté mobile sur le corps principal (4), et **en ce que** l'organe de verrouillage (23) comprend :
- une partie de verrouillage (25) qui est mobile entre une position de verrouillage dans laquelle la partie de verrouillage (25) coopère avec un élément de verrouillage (27) prévu sur l'élément de nettoyage (11) de manière à empêcher un retrait de l'élément de nettoyage (11) hors du logement de réception (9) et une position de libération dans laquelle la partie de verrouillage (25) libère l'élément de verrouillage (27) de manière à autoriser un retrait de l'élément de nettoyage (11) hors du logement de réception (9),
- une partie de commande (24) qui est mobile entre une position inactive et une position active, et
- une partie de liaison (26) reliant la partie de commande (24) et la partie de verrouillage (25),
et **en ce que** l'organe de verrouillage (23) est configuré de telle sorte qu'un déplacement de la partie de commande (24) de la position inactive à la position active déforme élastiquement au moins la partie de liaison (26) de manière à entraîner un déplacement de la partie de verrouillage (25) de la position de verrouillage à la position de libération.

2. Tête de nettoyage (2) selon la revendication 1, dans laquelle la direction de retrait (D2) s'étend transversalement à une direction de déplacement (D1) de la tête de nettoyage (2).

3. Tête de nettoyage (2) selon la revendication 1 ou 2, dans laquelle la partie de liaison (26) est courbée.

4. Tête de nettoyage (2) selon l'une quelconque des revendications 1 à 3, dans laquelle, lors du déplacement de la partie de commande (24) de la position inactive à la position active, la partie de liaison (26) a une déformation élastique plus importante que la partie de verrouillage (25) et que la partie de commande (24).

5. Tête de nettoyage (2) selon l'une quelconque des revendications 1 à 4, dans laquelle, lors du déplacement de la partie de commande (24) de la position inactive à la position active, la partie de commande (24) et la partie de verrouillage (25) subissent des déformations élastiques négligeables comparativement à celle de la partie de liaison (26).

6. Tête de nettoyage (2) selon l'une quelconque des revendications 1 à 5, dans laquelle la partie de commande (24) et la partie de verrouillage (25) sont inclinées l'une par rapport à l'autre, l'organe de verrouillage (23) étant configuré de telle sorte qu'un angle d'inclinaison entre la partie de commande (24) et la partie de verrouillage (25) présente une première valeur lorsque la partie de verrouillage (25) occupe la position de verrouillage et une deuxième valeur lorsque la partie de verrouillage (25) occupe la position de libération.

7. Tête de nettoyage (2) selon la revendication 6, dans laquelle la deuxième valeur est inférieure à la première valeur.

8. Tête de nettoyage (2) selon l'une quelconque des revendications 1 à 7, dans laquelle la partie de commande (24) est montée coulissante sur le corps principal (4) selon une direction de coulissement (D3) qui s'étend transversalement à la direction de retrait (D2).

9. Tête de nettoyage (2) selon l'une quelconque des revendications 1 à 8, laquelle comporte un bouton d'actionnement (29) configuré pour être actionné par un utilisateur, le bouton d'actionnement (29) étant monté mobile sur le corps principal (4) entre une première position de bouton et une deuxième position de bouton, le bouton d'actionnement (29) et l'organe de verrouillage (23) étant configurés de telle sorte qu'un déplacement du bouton d'actionnement (29) de la première position de bouton à la deuxième position de bouton entraîne un déplacement de la partie de commande (24) de la position inactive à la position active.

10. Tête de nettoyage (2) selon l'une quelconque des revendications 1 à 9, dans laquelle l'organe de verrouillage (23) présente une forme sensiblement en L.

11. Tête de nettoyage (2) selon la revendication 10, dans laquelle l'organe de verrouillage (23) comporte une première branche formant la partie de commande (24) et une deuxième branche formant la partie de verrouillage (25).

12. Tête de nettoyage (2) selon l'une quelconque des revendications 1 à 11, dans laquelle le corps principal (4) comporte une ouverture de passage (12) débouchant dans le logement de réception (9) et à travers laquelle l'élément de nettoyage (11) peut être retiré hors du logement de réception (9), et l'élément de nettoyage (11) comporte un bouchon de fermeture (14) qui est configuré pour fermer au moins partiellement l'ouverture de passage (12) lorsque l'élément de nettoyage (11) est monté dans le logement de réception (9).

13. Tête de nettoyage (2) selon la revendication 12, dans laquelle l'ouverture de passage (12) est prévue sur une face latérale du corps principal (4).

14. Tête de nettoyage (2) selon la revendication 12 ou 13, dans laquelle l'élément de verrouillage (27) est prévu sur le bouchon de fermeture (14).

15. Tête de nettoyage (2) selon l'une quelconque des revendications 1 à 14, laquelle comporte une butée d'appui (28) contre laquelle prend appui la partie de verrouillage (25) lorsque la partie de commande (24) est déplacée de la position inactive à la position active.

16. Tête de nettoyage (2) selon l'une quelconque des revendications 1 à 15, dans laquelle au moins la partie de verrouillage (25) est de forme allongée.

17. Tête de nettoyage (2) selon les revendications 15 et 16, dans laquelle la butée d'appui (28) est disposée d'un côté de la partie de verrouillage (25) et la partie de commande (24), qui s'étend depuis la partie de liaison (26), est disposée de l'autre côté de la partie de verrouillage (25).

18. Tête de nettoyage (2) selon la revendication 17, dans laquelle la butée d'appui (28) est configurée pour contacter la partie de verrouillage (25) au niveau du deuxième tiers de la longueur de la partie de verrouillage (25).

19. Tête de nettoyage (2) selon l'une quelconque des revendications 1 à 18, dans laquelle l'élément de nettoyage (11) comporte une brosse rotative (13).

20. Tête de nettoyage (2) selon l'une quelconque des revendications 1 à 19, dans laquelle l'organe de verrouillage (23) est réalisé en une seule pièce.

## Patentansprüche

1. Reinigungskopf (2), umfassend:
- einen Hauptkörper (4), der einen Aufnahmesitz (9) umfasst, der in eine Innenfläche (6) des Hauptkörpers (4) mündet,
- ein Reinigungselement (11), das auf abnehmbare Weise im Aufnahmesitz (9) angebracht ist und konfiguriert ist, um entlang einer Entnahmerichtung (D2) aus dem Aufnahmesitz (9) heraus entnommen zu werden, und
- ein Verriegelungsorgan (23), das konfiguriert ist, um das Reinigungselement (11) im Aufnahmesitz (9) zu verriegeln,
**dadurch gekennzeichnet, dass** das Verriegelungsorgan (23) elastisch verformbar ist und bewegbar auf dem Hauptkörper (4) angebracht ist, und dadurch, dass das Verriegelungsorgan (23) umfasst:
- einen Verriegelungsteil (25), der beweglich ist zwischen einer Verriegelungsposition, bei der der Verriegelungsteil (25) mit einem auf dem Reinigungselement (11) vorgesehenen Verriegelungselement (27) auf solche Weise zusammenwirkt, dass eine Entnahme des Reinigungselements (11) aus dem Aufnahmesitz (9) heraus verhindert wird, und einer Freigabeposition, bei der der Verriegelungsteil (25) das Verriegelungselement (27) auf solche Weise freigibt, dass eine Entnahme des Reinigungselements (11) aus dem Aufnahmesitz (9) heraus erlaubt wird,
- einen Steuerteil (24), der zwischen einer inaktiven Position und einer aktiven Position bewegbar ist, und
- einen Verbindungsteil (26), der den Steuerteil (24) und den Verriegelungsteil (25) verbindet,
und dadurch, dass das Verriegelungsorgan (23) derart konfiguriert ist, dass eine Verschiebung des Steuerteils (24) von der inaktiven Position in die aktive Position mindestens den Verbindungsteil (26) auf solche Weise elastisch verformt, dass eine Verschiebung des Verriegelungsteils (25) von der Verriegelungsposition in die Freigabeposition bewirkt wird.

2. Reinigungskopf (2) nach Anspruch 1, wobei sich die Entnahmerichtung (D2) quer zu einer Verschieberichtung (D1) des Reinigungskopfes (2) erstreckt.

3. Reinigungskopf (2) nach Anspruch 1 oder 2, wobei der Verbindungsteil (26) gebogen ist.

4. Reinigungskopf (2) nach einem der Ansprüche 1 bis 3, wobei der Verbindungsteil (26) bei der Verschiebung des Steuerteils (24) von der inaktiven Position in die aktive Position eine größere elastische Verformung aufweist als der Verriegelungsteil (25) und der Steuerteil (24).

5. Reinigungskopf (2) nach einem der Ansprüche 1 bis 4, wobei der Steuerteil (24) und der Verriegelungsteil (25) bei der Verschiebung des Steuerteils (24) von der inaktiven Position in die aktive Position vernachlässigbare elastische Verformungen erfahren, verglichen mit jener des Verbindungsteils (26).

6. Reinigungskopf (2) nach einem der Ansprüche 1 bis 5, wobei der Steuerteil (24) und der Verriegelungsteil (25) in Bezug zueinander geneigt sind, wobei das Verriegelungsorgan (23) derart konfiguriert ist, dass ein Neigungswinkel zwischen dem Steuerteil (24) und dem Verriegelungsteil (25) einen ersten Wert aufweist, wenn der Verriegelungsteil (25) die Verriegelungsposition einnimmt, und einen zweiten Wert, wenn der Verriegelungsteil (25) die Freigabeposition einnimmt.

7. Reinigungskopf (2) nach Anspruch 6, wobei der zweite Wert kleiner ist als der erste Wert.

8. Reinigungskopf (2) nach einem der Ansprüche 1 bis 7, wobei der Steuerteil (24) entlang einer Gleitrichtung (D3), die sich quer zur Entnahmerichtung (D2) erstreckt, gleitend auf dem Hauptkörper (4) angebracht ist.

9. Reinigungskopf (2) nach einem der Ansprüche 1 bis 8, der einen Betätigungsknopf (29) umfasst, der konfiguriert ist, um von einem Benutzer betätigt zu werden, wobei der Betätigungsknopf (29) bewegbar auf dem Hauptkörper (4) zwischen einer ersten Knopfposition und einer zweiten Knopfposition angebracht ist, wobei der Betätigungsknopf (29) und das Verriegelungsorgan (23) derart konfiguriert sind, dass eine Verschiebung des Betätigungsknopfes (29) von der ersten Knopfposition in die zweite Knopfposition eine Verschiebung des Steuerteils (24) von der inaktiven Position in die aktive Position bewirkt.

10. Reinigungskopf (2) nach einem der Ansprüche 1 bis 9, wobei das Verriegelungsorgan (23) eine im Wesentlichen L-förmige Form aufweist.

11. Reinigungskopf (2) nach Anspruch 10, wobei das Verriegelungsorgan (23) einen ersten Zweig, der den Steuerteil (24) bildet, und einen zweiten Zweig, der den Verriegelungsteil (25) bildet, umfasst.

12. Reinigungskopf (2) nach einem der Ansprüche 1 bis 11, wobei der Hauptkörper (4) eine Durchgangsöffnung (12) umfasst, die in den Aufnahmesitz (9) mündet und durch die das Reinigungselement (11) aus dem Aufnahmesitz (9) heraus entnommen werden kann, und das Reinigungselement (11) einen Verschlussstopfen (14) umfasst, der konfiguriert ist, um die Durchgangsöffnung (12) mindestens teilweise zu verschließen, wenn das Reinigungselement (11) im Aufnahmesitz (9) angebracht ist.

13. Reinigungskopf (2) nach Anspruch 12, wobei die Durchgangsöffnung (12) auf einer Seitenfläche des Hauptkörpers (4) vorgesehen ist.

14. Reinigungskopf (2) nach Anspruch 12 oder 13, wobei das Verriegelungselement (27) auf dem Verschlussstopfen (14) vorgesehen ist.

15. Reinigungskopf (2) nach einem der Ansprüche 1 bis 14, der einen Anschlag (28) umfasst, an dem der Verriegelungsteil (25) anliegt, wenn der Steuerteil (24) von der inaktiven Position in die aktive Position verschoben wird.

16. Reinigungskopf (2) nach einem der Ansprüche 1 bis 15, wobei mindestens der Verriegelungsteil (25) von einer länglichen Form ist.

17. Reinigungskopf (2) nach den Ansprüche 15 und 16, wobei der Anschlag (28) auf einer Seite des Verriegelungsteils (25) angeordnet ist und der Steuerteil (24), der sich ausgehend vom Verbindungsteil (26) erstreckt, auf der anderen Seite des Verriegelungsteils (25) angeordnet ist.

18. Reinigungskopf (2) nach Anspruch 17, wobei der Anschlag (28) konfiguriert ist, um den Verriegelungsteil (25) auf Höhe von zwei Dritteln der Länge des Verriegelungsteils (25) zu berühren.

19. Reinigungskopf (2) nach einem der Ansprüche 1 bis 18, wobei das Reinigungselement (11) eine Rotationsbürste (13) umfasst.

20. Reinigungskopf (2) nach einem der Ansprüche 1 bis 19, wobei das Verriegelungsorgan (23) aus einem einzigen Stück hergestellt ist.

## Claims

1. Cleaning head (2) comprising:
- a main body (4) comprising a receiving housing (9) opening into a lower face (6) of the main body (4),
- a cleaning element (11) removably mounted in the receiving housing (9) and configured to be removed outside of the receiving housing (9) in a removal direction (D2), and
- a locking member (23) which is configured to lock the cleaning element (11) in the receiving housing (9),
**characterised in that** the locking member (23) is resiliently deformable and is movably mounted on the main body (4), and **in that** the locking member (23) comprises:
- a locking part (25) which is movable between a locking position, wherein the locking part (25) engages with a locking element (27) provided on the cleaning element (11) so as to prevent a removal of the cleaning element (11) outside of the receiving housing (9) and a release position, wherein the locking part (25) releases the locking element (27) so as to enable a removal of the cleaning element (11) outside of the receiving housing (9),
- a control part (24) which is movable between an inactive position and an active position, and
- a connecting part (26) connecting the control part (24) and the locking part (25),
and **in that** the locking member (23) is configured such that a movement of the control part (24) from the inactive position to the active position resiliently deforms at least the connecting part (26) so as to lead to a movement of the locking part (25) from the locking position to the release position.

2. Cleaning head (2) according to claim 1, wherein the removal direction (D2) extends transversally in a movement direction (D1) of the cleaning head (2).

3. Cleaning head (2) according to claim 1 or 2, wherein the connecting part (26) is curved.

4. Cleaning head (2) according to any one of claims 1 to 3, wherein, during the movement of the control part (24) from the inactive position to the active position, the connecting part (26) has a resilient deformation greater than the locking part (25) and than the control part (24).

5. Cleaning head (2) according to any one of claims 1 to 4, wherein, during the movement of the control part (24) from the inactive position to the active position, the control part (24) and the locking part (25) undergo insignificant resilient deformations comparative to that of the connecting part (26).

6. Cleaning head (2) according to any one of claims 1 to 5, wherein the control part (24) and the locking part (25) are inclined against one another, the locking member (23) being configured such that a tilt angle between the control part (24) and the locking part (25) has a first value when the locking part (25) occupies the locking position and a second value when the locking part (25) occupies the release position.

7. Cleaning head (2) according to claim 6, wherein the second value is less than the first value.

8. Cleaning head (2) according to any one of claims 1 to 7, wherein the control part (24) is slidingly mounted on the main body (4) in a sliding direction (D3) which extends transversally in the removal direction (D2).

9. Cleaning head (2) according to any one of claims 1 to 8, which comprises an actuation button (29) configured to be actuated by a user, the actuation button (29) being movably mounted on the main body (4) between a first button position and a second button position, the actuation button (29) and the locking member (23) being configured, such that a movement of the actuation button (29) from the first button position to the second button position leads to a movement of the control part (24) from the inactive position to the active position.

10. Cleaning head (2) according to any one of claims 1 to 9, wherein the locking member (23) has a substantial L-shape.

11. Cleaning head (2) according to claim 10, wherein the locking member (23) comprises a first branch forming the control part (24) and a second branch forming the locking part (25).

12. Cleaning head (2) according to any one of claims 1 to 11, wherein the main body (4) comprises a passage opening (12) opening into the receiving housing (9) and through which the cleaning element (11) can be removed outside of the receiving housing (9), and the cleaning element (11) comprises a closing stopper (14) which is configured to at least partially close the passage opening (12) when the cleaning element (11) is mounted in the receiving housing (9).

13. Cleaning head (2) according to claim 12, wherein the passage opening (12) is provided on a side face of the main body (4).

14. Cleaning head (2) according to claim 12 or 13, wherein the locking element (27) is provided on the closing stopper (14).

15. Cleaning head (2) according to any one of claims 1 to 14, which comprises a bearing abutment (28) against which the locking part (25) bears when the control part (24) is moved from the inactive position to the active position.

16. Cleaning head (2) according to any one of claims 1 to 15, wherein at least the locking part (25) is of an extended shape.

17. Cleaning head (2) according to claims 15 and 16, wherein the bearing abutment (28) is disposed on one side of the locking part (25) and the control part (24), which extends from the connecting part (26), is disposed on the other side of the locking part (25).

18. Cleaning head (2) according to claim 17, wherein the bearing abutment (28) is configured to contact the locking part (25) at the second third of the length of the locking part (25).

19. Cleaning head (2) according to any one of claims 1 to 18, wherein the cleaning element (11) comprises a rotary brush (13).

20. Cleaning head (2) according to any one of claims 1 to 19, wherein the locking member (23) is made of one single part.
